# EUROPÄISCHE PATENTSCHRIFT

(11) **EP 1 540 065 B1**
(45) Veröffentlichungstag und Bekanntmachung des Hinweises auf die Patenterteilung: **11.11.2009**
(21) Anmeldenummer: 03794869.2
(22) Anmeldetag: 12.08.2003
(51) Int. Cl.: D06F 35/00

(54) **VERFAHREN ZUM BETREIBEN EINER PROGRAMMIERBAREN WASCHMASCHINE**
METHOD FOR OPERATING A PROGRAMMABLE WASHING MACHINE
PROCEDE POUR FAIRE FONCTIONNER UNE MACHINE A LAVER PROGRAMMABLE

(30) Priorität: 09.09.2002 DE 10241682
(43) Veröffentlichungstag der Anmeldung: 15.06.2005
(73) Patentinhaber: BSH Bosch und Siemens Hausgeräte GmbH, 81739 München (DE)
(72) Erfinder: SCHULZE, Ingo, 16341 Zepernick (DE); WÖBKEMEIER, Martina, 10789 Berlin (DE)
(86) Internationale Anmeldenummer: PCT/EP2003/008954
(87) Internationale Veröffentlichungsnummer: WO 2004/025012

(56) Entgegenhaltungen:
- DE-A- 2 559 044
- DE-C- 19 947 307

## Beschreibung

Die Erfindung betrifft ein Verfahren zum Betreiben einer programmierbaren Waschmaschine mit einer innerhalb eines Laugenbehälters drehbar angeordneten Wäschetrommel, die programmabhängig mit unterschiedlichen Drehzahlprofilen in beiden Drehrichtungen bewegbar ist und mit einer Echtzeituhr, über die der Nutzer Beginn oder Ende des Waschgangs selbst bestimmen kann.

Von einer Reihe von Waschmaschinenherstellern werden Geräte angeboten, bei denen eine Knitterschutz-Funktion im Programm als ein dem Endschleudern nachgeordneter Abschnitt fest installiert ist. Bei diesen bekannten Geräten ist der Knitterschutz-Programmabschnitt bzgl. Dauer und Ablauf für alle Wäschearten und alle Beladungsmengen gleich und fest vorgegeben. Der Nutzer der Waschmaschine hat nur die Möglichkeit, den Knitterschutz auszuschalten. Weitere Eingriffe sind nicht vorgesehen.

Bei Waschmaschinen kommt es regelmäßig dazu, dass sich beim Schleudern mit den heute üblichen hohen Drehzahlen an der Trommelinnenwand ein Wäschering ausbildet, der sich auch nach dem Anhalten der Trommel oft nicht ablöst. Dies führt zu verstärkter Knitterbildung und erschwert das Entladen der Trommel. Sehr nachteilig wirkt sich der Wäschering aus, wenn in dem Waschautomaten ein Trockner integriert ist. Ein nicht abgelöster Wäschering behindert ein gleichmäßiges und schnelles Trocknen des Waschgutes. Dem zu begegnen, ist bei vielen Waschmaschinen ein Knitterschutz-Arbeitsgang dem Schleudern nachgeschaltet. Dabei wird die Trommel über eine kurze Zeitspanne mit einer Drehzahl unterhalb der Anlegedrehzahl in mehreren Intervallen entgegen der beim Schleudern ausgeführten Drehrichtung bewegt. Dies reicht in vielen Fällen aus, die Wäsche von der Trommel abzulösen und zu entwirren.

Bekannt ist eine solche Drehrichtungsumkehr zum Entwirren des Waschgutes in der Trommel aus der DE 41 15 776 A1 als Zwischenschritt beim Spülen und Schleudern, wobei hier nicht der Knitterschutz im Vordergrund steht, sondern das Umverteilen des Waschgutes in der Trommel zur besseren Aus- bzw. Reinspülung der einzelnen Wäschestücke. In der DE 198 31 617 A1 wird ein Verfahren zur Bestimmung der Wäschemenge in einer Trommel beschrieben, bei dem zur Fehlerkorrektur mehrere Wäscheentwirrungsschritte vorgesehen sind.

Die vorbeschriebenen Verfahren mit den fest vorgegebenen Parametern für Drehzahl, Beschleunigung und Bremsgeschwindigkeit sind in Bezug auf einen wirksamen Knitterschutz nicht optimal. Mit den bekannten Verfahren bzw. Verfahrensschritten kann die Knitterschutzfunktion nicht an die unterschiedlichen Bedingungen wie Beladungsmenge und textile Eigenschaften des Waschgutes angepasst werden. Die Verfahren bieten auch keine ausreichende Sicherheit, dass sich der Wäschering wirklich ablöst. Dies ist insbesondere problematisch bei Drehzahlen über 1400 min⁻¹, bei denen der Wäschering an der Trommelinnenwand fest anhaftet und in sich relativ stabil ist.

In der DE 199 47 307 C1 wird ein Verfahren beschrieben, bei dem nach dem Endschleudern ein Programmabschnitt folgt, in dem das Ablösen eines Wäscheringes von der Trommelinnenwand messtechnisch kontrolliert wird. Dazu werden die mechanischen Erschütterungen des Laugenbehälters durch fallendes Waschgut erfasst. Dies erfolgt durch Auswertung des dynamischen Signalanteils eines Lage- oder Kraftsensors oder durch Auswertung der Signale eines Beschleunigungssensors. Um Fehldeutungen der Messdaten bei sehr geringen Wäschemengen zu vermeiden, wird der Gewichtswert, der während des Waschprozesses ermittelt oder vom Nutzer eingegeben wurde, bei der internen Auswertung durch die Mikroprozessor-Steuerung mit einbezogen. Nach Erkennen eines Wäscheringes wird versucht, durch Ansteuerung des Trommelantriebes mit kurzen und starken Beschleunigungs- bzw. Bremsimpulsen den Wäschering abzulösen. Der Erfolg dieser Maßnahme wird anschließend durch erneute Auswertung des Sensorsignals überprüft.

Das beschriebene Verfahren bietet ebenfalls keine Möglichkeit, entsprechend den Nutzerwünschen und -erfahrungen in das automatisch ablaufende Programm einzugreifen und individuell zu manipulieren. Der Erfolg des beschriebenen Verfahrens in Bezug auf die Ablösung eines an der Trommelinnenwand anhaftenden Wäscheringes hängt allein von der Empfindlichkeit und Genauigkeit der Sensorik ab, was bei sehr geringen Wäschemengen oder sehr leichter Wäsche problematisch ist.

Ferner offenbart DE 25 59 044 A ein Verfahren, bei dem unter anderem die Dauer des Abschnitts des Schleudervorgangs, in dem sich die Wäschestücke von der Trommelwand nach dem Fertigschleudern wieder lösen, vom Benutzer bestimmt werden kann.

Der Erfindung liegt die Aufgabe zugrunde, ein verbessertes Verfahren für das Auflockern des Waschgutes nach dem Endschleudern anzugeben, bei dem der Nutzer seinen Wünschen und Erfahrungen gemäß das Knitterschutz-Programm in weiten Grenzen selber bestimmen kann. Es ist weiterhin Aufgabe der Erfindung, den Nutzer bei der Auswahl der einstellbaren und von ihm wählbaren Parametern für den Ablauf des Knitterschutz-Programms weitestmöglich zu unterstützen und das Detektieren eines Wäscheringes zu verbessern.

Gemäß der Erfindung wird die Aufgabe durch die im Hauptanspruch aufgeführten Merkmale gelöst. Zusätzliche vorteilhafte Ausgestaltungen des erfinderischen Verfahrens sind in den Unteransprüchen angegeben.

Die Erfindung stellt eine Erweiterung und weitere Verbesserung bekannter Waschverfahren dar im Hinblick auf ein schonendes Behandeln der Wäsche, insbesondere in bezug auf ein optimales Auflockern der Textilien nach dem Schleudern. Dabei wird dem Nutzer die Möglichkeit geboten, auf das Programm aktiv einzuwirken. Erfindungswesentlich ist, dass das Knitterschutz-Programm nach Maßgabe der Erfindung bzgl. seiner Start- und Endezeit, der Laufdauer und des Ablaufs frei programmiert werden kann. Der Nutzer kann den Knitterschutz entsprechend den gegebenen individuellen Bedingungen, sowie nach seinen persönlichen Wünschen und Erfahrungen eigenständig gestalten. Dabei wird in Ausgestaltung der Erfindung der Nutzer vom Programm unterstützt durch die interne Ermittlung von Vorgabewerten für die manipulierbaren Parameter und durch die Kontrolle des Ablösens von Wäscheringen, die sich beim Schleudern an der Trommelinnenwand bilden.

Die Erfindung wird nachstehend an einem in der Zeichnung dargestellten Programmbeispiel ausführlicher erläutert.

Bei diesem Beispiel wird ausgegangen von einer Waschmaschine mit einem intelligenten Expertensystem und einer Displayanzeige, auf der die wichtigen Informationen dem Benutzer sichtbar gemacht werden, und mit der ein Dialogbetrieb mit dem Nutzer möglich ist. Der Programmablauf ist schematisch in einem Drehzahl-Zeit-Diagramm dargestellt, wobei auf spezifische Einzelheiten verzichtet wurde, da diese für das Verständnis der Erfindung ohne Bedeutung sind. Die Waschmaschine wird während der Arbeitsgänge "Waschen" und "Spülen" beginnend zum Zeitpunkt t_{ws} mit niedrigen Drehzahlen reversierend, d.h. mit wechselnder Drehrichtung betrieben. Aus Gründen der Vereinfachung sind in dem Diagramm die Flanken der Reversierzyklen als Senkrechte dargestellt, in der Realität wird die Trommel langsam, d.h. energiesparend auf die Solldrehzahl beschleunigt. Das Gleiche gilt auch für die Reversierzyklen des Knitterschutz-Arbeitsganges.

Der Waschphase nachfolgend sind, erkennbar an den hohen Drehzahlen, ein Spülabschnitt und zwei Schleuder-Arbeitsgänge mit einem zwischengeschalteten Auflockerungs-Arbeitsgang dargestellt, bei dem die Wäschetrommel mit gegenüber dem Schleudern verringerter Drehzahl aber entgegengesetzter Drehrichtung bewegt wird. Nach dem Endschleudern, das mit der maximalen Drehzahl ausgeführt wird, ist zum Zeitpunkt t_{we} das eigentliche Waschprogramm beendet.

Der anschließende Knitterschutz-Arbeitsgang soll die Wäsche in der Trommel auflockern und diesen Zustand über die Zeit beibehalten, um zu verhindern, dass die in der Trommel bereits aufgelockerte Wäsche durch zu langes Liegen in unerwünschter Weise wieder zusammen gedrückt wird, sich Falten ausbilden und das Herausnehmen der einzelnen Wäschestücke erschwert wird. Vom kurzen Abschnitt zu Beginn des Knitterschutz-Arbeitsganges abgesehen, ist dieser dem Schleudern nachgeordnete Programmabschnitt bestimmt durch ein Reversieren der Trommel mit konstanter Drehzahl, sowie gleichbleibender Dauer von Dreh- und Ruhephasen bis zum vorbestimmten Ende tₑ. Die Parameter für diesen Abschnitt sind frei auswählbar, dabei wird der Nutzer vom System der Waschmaschine in der Weise unterstützt, dass der Nutzer über das Display geführt wird. Nachfolgend wird die Programmierung des Knitterschutz-Arbeitsganges beschrieben.

Nach der üblichen Programmauswahl für den Waschprozess und der Eingabe zusätzlicher Parameter zur Manipulation des Waschprogramms wird vom System über das Display abgefragt, ob der Knitterschutz erwünscht ist. Nach der Bestätigung durch den Nutzer wird auf dem Display eine Zeitdauer angezeigt, die textilartabhängig von dem intelligenten Auswertesystem aus einem Vorrat von im Speicher fest hinterlegten Vorgabewerten ermittelt wird und die bestimmt, wie lange der Knitterschutz-Arbeitsgang nach dem Endschleudern dauern soll. Der Nutzer kann diese vorgegebene Zeit durch entsprechende Eingaben verlängern oder verkürzen. Alternativ zu der Laufzeit des Knitterschutzes kann der Nutzer die Funktion "Programmende-Zeit" auswählen und darüber die Uhrzeit bestimmen, zu der das Programm abschaltet. Die Dauer des Knitterschutz-Arbeitsganges ergibt sich dann automatisch aus der Zeitdifferenz zwischen dem Zeitpunkt des Endschleuderns t_{we} und der gewählten Endezeit tₑ. Eine fehlerhafte Eingabe der Endezeit durch den Nutzer, etwa in der Weise, dass die gewählte Endezeit vor dem Ende des Endschleuderns liegt, führt nicht zum Programmabbruch, sondern bewirkt lediglich, dass dem Parameter "Programmdauer" der Wert "Null" zugeordnet wird, der Knitterschutz also gar nicht aktiviert wird. Nachfolgend werden dem Nutzer Werte im Display angezeigt für die Parameter "Drehzahl", "Drehdauer" und "Zeitintervall", die der Nutzer bestätigten oder nach oben bzw. nach unten korrigieren kann.

Die vom Nutzer eingestellten Werte für den Knitterschutz-Arbeitsgang werden steuerungsintern mit dem ausgewählten Wäschepflegeprogramm, einschließlich der Zusatzparameter auf Verträglichkeit überprüft. Wählt der Nutzer bspw. für empfindliche Textilarten eine zu hohe Drehzahl, wird dies im Display angezeigt, bspw. durch wiederholtes Aufblinken des Zahlenwertes.

Alle vom System automatisch angezeigten Vorgabewerte werden abgeleitet aus speicherhinterlegten Messdaten, die aus einer Vielzahl von Vergleichsversuchen gewonnen wurden, aus dem vom Nutzer ausgewählten Waschprogramm einschließlich der zusätzlich eingegebenen Parameter und der von einem geeigneten Sensorsystem festgestellten Beladungsmenge der Trommel. Die vom internen Auswertesystem ermittelten und auf dem Display angezeigten Werte werden unter der Prämisse bestimmt, einen wirksamen, aber auch möglichst energiesparenden Knitterschutz zu gewährleisten. Für den Fall, dass der Knitterschutz vom Nutzer gewünscht, aber durch keinerlei Eingaben spezifiziert wird, läuft das Programm nach Maßgabe der Vorgabewerte ab.

Der erste Abschnitt nach dem Schleudern, beginnend vom Zeitpunkt t_{we,} wird vom intelligenten Expertensystem gesteuert und läuft automatisch ab. Die Dauer dieses ersten Abschnittes ist abhängig vom Erreichen einer Zielfunktion, d.h. vom Erreichen vorbestimmter Zustandsgrößen, die als Kriterium für ein Ablösen des nach dem Endschleudern an der Trommelinnenwand anhaftenden Wäscheringes und für ein lockeres, entwirrtes Waschgut gelten können. Dazu geeignet sind mechanische, akustische und optische Größen wie z.B. Drehzahlverlauf, Drehmoment, Unwucht, Aufschlaggeräusche, Reflexions- und Streulicht. Das Ablösen des Wäscheringes wird dadurch kontrolliert, dass zu Beginn des Knitterschutz-Arbeitsganges in den Reversierphasen eine oder mehrere dieser Zustandsgrößen messtechnisch aufgenommen werden und diese mit Solldaten verglichen werden, die ais Kriterium für aufgelockerte und entwirrte Wäsche ermittelt wurden. Die Sollmesswerte werden ermittelt in einem, dem eigentlichen Beginn des Waschprogramms (Zeitpunkt t_{ws}), vorgelagerten kurzen Analyseabschnitt (tₐ), bei dem die Trommel in zwei kurzen Abschnitten mit verschiedenen Drehzahlen bewegt wird. Die Drehzahl der ersten Phase ist gleich der für den Knitterschutz gewählten Drehzahl, in der zweiten Phase wird die Trommel mit der Anlegedrehzahl A bewegt. Die Messwerte aus dem ersten Abschnitt entsprechen dem durch den Knitterschutz angestrebten Sollzustand einer aufgelockerten, entwirrten Menge von Wäschestücken. Beim Drehen der Trommel mit Anlegedrehzahl wird der Zustand messtechnisch erfasst, der als Endzustand unbedingt vermieden werden soll. Extreme Abweichungen, verursacht durch das Beladen der Trommel mit Nasswäsche, werden steuerungsintern korrigiert. Durch diese Vorgehensweise wird die Kontrollmesseinrichtung bei jedem Waschgang neu kalibriert. Insbesondere durch die Relation zweier Messwerte werden Vergleichswerte ermittelt, mit denen Fehler beim Erkennen eines Wäscheringes, hervorgerufen durch unterschiedliche, insbesondere sehr geringe Beladungsmengen- oder -gewichte, durch textilspezifische Eigenschaften oder anderen eher zufälligen Besonderheiten des Waschgutes, weitestgehend vermieden werden können.

## Patentansprüche

1. Verfahren zum Betreiben einer programmierbaren Waschmaschine mit einer innerhalb eines Laugenbehälters drehbar angeordneten Wäschetrommel, die programmabhängig mit unterschiedlichen Drehzahlprofilen in beiden Drehrichtungen bewegbar ist und mit einer Echtzeituhr, über die der Nutzer Beginn oder Ende des Waschganges bestimmen kann,
sowie mit einem den Programmabschnitten Waschen und Schleudern nachgeschalteten Knitterschutz-Arbeitsgang zur Auflockerung der Wäsche in der Trommel, verbunden mit einem Zwischenschritt, bei dem der Trommelantrieb mit kurzen und starken Beschleunigungs- bzw. Bremsimpulsen angetrieben wird, um das Ablösen eines beim Schleudern entstandenen, an der Trommelinnenwand anliegenden Wäscheringes zu bewirken
und bei dem das erfolgreiche Auflösen des Wäscheringes mittels Vergleichsmessdaten kontrolliert wird, die von der Programmsteuerung selbsttätig ermittelt werden,
**dadurch gekennzeichnet,**
**dass** der nachgeschaltete Knitterschutz-Arbeitsgang vom Nutzer manipulierbar ist, wobei der Nutzer bei der Programmierung des Knitterschutz-Programmabschnitts mittels eines Display geführt und unterstützt wird, in der Weise, dass das Programm dem Nutzer über das Display Werte für die Parameter Drehzahl, Drehdauer, Dauer der Ruhephasen und Gesamtdauer vorgibt, die als günstiger Mittelwert steuerungsintern aus einer Vielzahl, in Vergleichsversuchen ermittelten und im Speicher hinterlegten Messdaten, aus dem vom Nutzer ausgewählten Waschprogramm einschließlich der zusätzlich eingegebenen Parameter und aus der sensorisch festgestellten Beladung der Trommel abgeleitet werden, und dass diese Vorgabewerte vom Nutzer nach oben bzw. nach unter verändert werden können.

2. Verfahren nach Anspruch 1, **dadurch gekennzeichnet, dass** vom Nutzer die Start- und Endezeit des gesamten Waschprogramms einschließlich des Knitterschutz-Arbeitsganges oder die Dauer des nachgeschalteten Knitterschutz-Arbeitsganges frei wählbar sind, sowie die Drehzahl, die Drehdauer und die Zeitintervalle zwischen den Drehphasen.

3. Verfahren nach Anspruch 1 oder 2, **dadurch gekennzeichnet, dass** die vom Nutzer eingestellten Werte für den Knitterschutz-Arbeitsgang steuerungsintern mit dem ausgewählten Wäschepflegeprogramm einschließlich der Zusatzparameter verglichen und auf Verträglichkeit überprüft werden, und dass ein unverträglicher Wert im Display angezeigt wird.

4. Verfahren nach Anspruch 3, **dadurch gekennzeichnet, dass** durch wiederholtes Aufblinken der Displayanzeige auf einen unverträglichen Wert hingewiesen wird.

5. Verfahren nach einem der vorhergehenden Ansprüche, **dadurch gekennzeichnet, dass** für eine Kontrolle des Ablösens des Wäscheringes von der Trommelinnenwand zu Beginn des Knitterschutz-Arbeitsganges in den Reversierphasen mechanische, akustische und/oder optische Messdaten aufgenommen werden und diese mit entsprechenden Messdaten verglichen werden, die aus einem dem Waschprogramm vorgeschalteten kurzen Analyseabschnitt gewonnen werden.

6. Verfahren nach Anspruch 5, **dadurch gekennzeichnet, dass** die Vergleichsdaten beim Drehen der Wäschetrommel mit Anlegedrehzahl und bei einer Drehzahl aufgenommen werden, die vom Nutzer für den Knitterschutz festgelegt wurde.

7. Verfahren nach Anspruch 1, 2, 5 oder 6, **dadurch gekennzeichnet, dass** bei Erkennen eines Wäscheringes die Wäschetrommel kurzzeitig mit hohen Beschleunigungs- und Bremsimpulsen bewegt wird und dass bei wiederholter Registrierung eines Wäscheringes die Wäschetrommel zur Ablösung des Wäscheringes mit schrittweise gesteigerten Beschleunigungs- und Bremsimpulsen bewegt wird.

## Claims

1. Method of operating a programmable washing machine with a laundry drum, which is rotatably arranged within a solution container and which is movable in dependence on program with different rotational speed profiles in two directions of rotation, and with a real time clock by way of which the user can determine the start or finish of the washing process, as well as with a crease protection procedure, which is downstream of the program segments of washing and spinning, for loosening the laundry in the drum, connected with an intermediate step in which the drum drive is driven by short and strong acceleration or braking pulses so as to produce detaching of a laundry ring which has arisen during spinning and lies against the drum inner wall, and in which the successful detaching of the laundry ring is checked by means of comparative measurement data which are automatically determined by the program control, **characterised in that** the downstream crease protection procedure can be manipulated by the user, wherein the user is guided and assisted by means of a display in the programming of the crease protection program segment in the manner that the program presets for the user, by way of the display, values for the parameters of rotational speed, duration of rotation, duration of rest phases and total duration, which are derived as favourable mean value internally of the control from a plurality of measurement data determined in comparative tests and filed in the memory, as well as from the washing program, which is selected by the user, inclusive of the additionally input parameters and from the loading of the drum ascertained by sensor, and that these preset values can be changed in upward or downward direction by the user.

2. Method according to claim 1, **characterised in that** the start time and finish time of the entire washing program inclusive of the crease protection procedure or the duration of the downstream crease protection procedure are freely selectable by the user, as well as at the rotational speed, the duration of rotation and the time intervals between the rotational phases.

3. Method according to claim 1 or 2, **characterised in that** the values, which are set by the user, for the crease protection procedure are compared internally of the control with the selected laundry care program inclusive of the additional parameters and checked for compatibility and that an incompatible value is indicated in the display.

4. Method according to claim 3, **characterised in that** reference is made to an incompatible value by repeated flashing of the display presentation.

5. Method according to any one of the preceding claims, **characterised in that** for checking the detaching of the laundry ring from the drum inner wall mechanical, acoustic and/or optical measurement data are recorded at the beginning of the crease protection procedure in the reversing phases and these data are compared with corresponding measurement data which are obtained from a short analysis segment upstream of the washing program.

6. Method according to claim 5, **characterised in that** the comparison data are recorded during rotation of the laundry drum at spreading rotational speed and at a rotational speed which was fixed by the user for the crease protection.

7. Method according to claim 1, 2, 5 or 6, **characterised in that** on recognition of a laundry ring the laundry drum is temporarily moved with high acceleration and braking pulses and that on repeated registration of a laundry ring the laundry drum is, for detaching the laundry ring, moved with acceleration and braking pulses increased in steps.

## Revendications

1. Procédé pour faire fonctionner une machine à laver programmable avec un tambour à linge disposé en rotation à l'intérieur d'un récipient de lessive, lequel tambour est mobile dans les deux sens de rotation avec des profils de vitesse de rotation différents en fonction du programme et avec une horloge de temps réel via laquelle l'utilisateur peut déterminer le début ou la fin du cycle de lavage, ainsi qu'une opération anti-froissement en aval des sections de programme lavage et essorage pour le démêlage du linge dans le tambour, lié à une étape intermédiaire dans laquelle l'actionnement du tambour est actionné par des impulsions d'accélération resp. de freinage courtes et intenses afin de provoquer le décollement d'un anneau de linge accolé à la paroi intérieure du tambour créé lors de l'essorage et dans laquelle la disparition réussie de l'anneau de linge est contrôlée au moyen de données de mesure de comparaison calculées automatiquement par la commande par programme, **caractérisé en ce que** l'opération anti-froissement en aval peut être manipulé par l'utilisateur, dans lequel l'utilisateur est guidé et assisté par un écran lors de la programmation de la section de programme anti-froissement de sorte que le programme indique via l'écran à l'utilisateur des valeurs pour les paramètres de vitesse de rotation, durée de rotation, durée des phases d'arrêt et durée totale, lesquelles sont déduites en interne à la commande sous forme de valeurs moyennes avantageuses d'une pluralité de données de mesure calculées lors de tests de comparaison et consignées dans la mémoire, du programme de lavage choisi par l'utilisateur à l'inclusion des paramètres supplémentaires introduits et du chargement du tambour déterminé par capteurs, et **en ce que** les valeurs de consigne peuvent être modifiées vers le haut resp. vers le bas par l'utilisateur.

2. Procédé selon la revendication 1, **caractérisé en ce que** l'utilisateur peut choisir librement le début et la fin de l'ensemble du programme de lavage à l'inclusion de l'opération anti-froissement ou la durée de l'opération anti-froissement en aval ainsi que la vitesse de rotation, la durée de rotation et les intervalles de temps entre les phases de rotation.

3. Procédé selon la revendication 1 ou 2, **caractérisé en ce que** les valeurs réglées par l'utilisateur pour l'opération anti-froissement sont comparées en interne à la commande avec le programme de traitement du linge choisi, à l'inclusion des paramètres supplémentaires, et vérifiées quant à la compatibilité, et **en ce qu'**une valeur incompatible est indiquée à l'écran.

4. Procédé selon la revendication 3, **caractérisé en ce qu'**un clignotement répété de l'afficheur à écran indique une valeur incompatible.

5. Procédé selon l'une des revendications précédentes, **caractérisé en ce que** des données de mesure mécaniques, acoustiques et/ou optiques sont enregistrées pour un contrôle du décollement de l'anneau de linge de la paroi intérieure du tambour au début de l'opération anti-froissement dans les phases d'inversion de marche, lesquelles données sont comparées à des données de mesure correspondantes extraites d'une brève section d'analyse en amont du programme de lavage.

6. Procédé selon la revendication 5, **caractérisé en ce que** les données de comparaison sont enregistrées lorsque le tambour à linge tourne à une vitesse de rotation de référence et à une vitesse de rotation déterminée par l'utilisateur pour l'anti-froissement.

7. Procédé selon la revendication 1, 2, 5 ou 6, **caractérisé en ce que**, lors de l'identification d'un anneau de linge, le tambour à linge est brièvement mû par des impulsions d'accélération et de freinage intenses et **en ce que**, en cas d'enregistrement répété d'un anneau de linge, le tambour à linge est mû par des impulsions d'accélération et de freinage graduellement croissantes afin de décoller l'anneau de linge.
